# EUROPÄISCHE PATENTSCHRIFT

(11) **EP 0 913 531 B1**
(45) Veröffentlichungstag und Bekanntmachung des Hinweises auf die Patenterteilung: **05.01.2005**
(21) Anmeldenummer: 98117493.1
(22) Anmeldetag: 15.09.1998
(51) Int. Cl.: E03C 1/02

(54) **Einrichtung zur Verringerung von Kalkablagerungen aus Wasser, welches einen Kanal in einer Sanitäreinrichtung durchströmt**
Device to reduce limescale in a water pipe of a sanitary installation
Dispositif de réduction de dépôts calcaires dans un conduit sanitaire

(30) Priorität: 30.10.1997 DE 19747928
(43) Veröffentlichungstag der Anmeldung: 06.05.1999
(73) Patentinhaber: HANSA METALLWERKE AG, 70567 Stuttgart (DE)
(72) Erfinder: Cordes, Dieter, 41334 Nettetal (DE)
(74) Vertreter: Ostertag, Ulrich, Dr.

(56) Entgegenhaltungen:
- DE-A- 3 708 169
- DE-U- 29 605 727
- US-A- 4 884 596
- US-A- 5 094 742

## Beschreibung

Die Erfindung betrifft eine Einrichtung zur Verringerung von Kalkablagerungen aus Wasser nach dem Oberbegriff des Anspruchs 1 sowie eine Sanitäreinrichtung mit einer Einrichtung zur Verringerung von Kalkablagerungen aus Wasser nach dem Oberbegriff von Anspruch 10.

Es ist bekannt, daß durch die Anordnung von Permanentmagneten am Strömungsweg von verhältnismäßig hartem Wasser die Ablagerung von Kalk aus dem Wasser reduziert werden kann. Zum Teil wird auch berichtet, daß Permanentmagneten bereits abgeschiedene Kalkablagerungen zumindest teilweise wieder zur Auflösung bringen können. Sowohl die Verhinderung als auch die nachträgliche Auflösung bereits gebildeter Kalkablagerungen werden hier unter dem Oberbegriff "Verringerung" zusammengefaßt.

Beispiele für Einrichtungen, die Permanentmagneten enthalten und dem geschilderten Zwecke dienen, sind in der DE 42 13 805 A1, der FR 26 88 012 A1, dem DE 295 08 819 U, der DE 44 36 435 A1 oder auch dem DE 87 17 348 U beschrieben. In all diesen Fällen wird die fragliche Einrichtung in ein Rohr- oder Schlauchstück außerhalb der Sanitärarmatur eingefügt. Dabei befindet sie sich in verhältnismäßig großem Abstand von der Stelle, an welcher ihr Effekt am nötigsten wäre, nämlich vom Auslaufbereich der jeweiligen Sanitäreinrichtung. Außerdem sind diese bekannten Einrichtungen verhältnismäßig kompliziert gestaltet und aufwendig zu montieren.

Eine gewisse Ausnahme stellt die in der EP 0 502 890 B1 beschriebene Einrichtung dar. Hier wird für den speziellen Fall eines an einer Sanitärarmatur angebrachten Luftsprudlers der Vorschlag gemacht, bestimmte Elemente des Luftsprudlers aus magnetischem Material zu fertigen, um so den ablagerungsvermindernden Effekt innerhalb des Luftsprudlers zu erzielen. Diese Maßnahme ist jedoch ausschließlich auf die Anwendung innerhalb von Luftsprudlern beschränkt.

Die Anwendung von Permanentmagneten in einem Duschauslauf ist in der US 5 094 742 beschrieben. Dort ist ein flacher Stabmagnet in einem außen zylindrischen und durchströmbaren Einsatz befestigt und diese Anordnung im Bereich des Duschkopfes sowie etwas stromauf davon in die Leitung des Duschauslaufs integriert. Eine andere Funktion als die Verringerung von Ablagerungen soll hierdurch nicht erzielt werden.

Aufgabe der vorliegenden Erfindung ist es, eine Einrichtung zur Verringerung von Kalkablagerungen sowie eine Sanitäreinrichtung der eingangs genannten Art derart auszugestalten, daß sie einfach zu montieren und insbesondere dadurch preiswert sind und daß sie gleichzeitig eine zweite Funktion zu erfüllen vermögen, für die bisher ein gesondertes Bauteil verwendet wurde.

Diese Aufgabe wird, was die Einrichtung zur Verringerung von Kalkablagerungen angeht, erfindungsgemäß dadurch gelöst, daß der Permanentmagnet in ein schlauchartiges Teil aus elastomerem Material integriert ist, der in dem durchströmbaren Kanal anordenbar und so ausgestaltet ist, daß er mit der Wandung des durchströmbaren Kanals mindestens eine luftgefüllte Kammer bildet und so als Dämpfer für Strömungsgeräusche dient und das schlauchartige Teil an seiner äußeren Mantelfläche eine Mehrzahl ringartiger Vorsprünge aufweist, die zur dichtenden Anlage an die Wand des durchströmten Kanals ausgebildet sind.

Der erfindungsgemäße Gedanke besteht also darin, die Einrichtung zur Verringerung von Kalkablagerungen mit einem Schalldämpfer zu kombinieren, wie er grundsätzlich bereits bekannt ist und in unterschiedlicher Ausführungsform bei Sanitäreinrichtungen eingesetzt wird. Derartige Schalldämpfer beruhen auf dem Prinzip, daß die elastische Wand eines schlauchartigen Teiles unter dem Einfluß des durch das strömende Wasser erzeugten Schalles gegen ein Luftpolster anschwingt. Diese Schwingungen, unter deren Einfluß das Luftpolster periodisch komprimiert wird, stellen einen Energiedissipationsmechanismus dar, der zur gewünschten Schalldämpfung führt.

Da das schlauchartige Teil regelmäßig in trockenem Zustand montiert wird, verbleiben in den Kammern, die zwischen den ringartigen Vorspüngen des schlauchartigen Teiles und der Mantelfläche des durchströmbaren Kanales gebildet sind, die gewünschten Luftpolster.

Wird, wie dies erfindungsgemäß vorgeschlagen wird, der Permanentmagnet (bzw. die Permanentmagneten) in das schlauchartige Teil integriert, so werden keine besonderen Haltekonstruktionen für ihn mehr benötigt. Auch ein zusätzlicher Platzbedarf für den oder die Permanentmagneten entsteht praktisch nicht. Es kann nämlich im allgemeinen der ohnehin von einem Schalldämpfer eingenommene oder jedenfalls für ihn zur Verfügung stehende Raum innerhalb der Sanitäreinrichtungen selbst (also nicht nur in den Zuleitungen zu diesen Sanitäreinrichtungen) genutzt werden.

Überhaupt keinen zusätzlichen Raum nimmt der Permanentmagnet dann ein und keinerlei Montageaufwand entsteht dann, wenn der Permanentmagnet in Form eines Pulvers vorliegt, das im Material des schlauchartigen Teiles eingebettet ist.

Alternativ kann der Permanentmagnet auch als massiver Formkörper ausgestaltet und in eine Kammer eingesetzt sein, die in oder an dem schlauchartigen Teil ausgebildet ist.

Besonders bevorzugt wird eine Ausführungsform der Erfindung, bei welcher in dem durchströmbaren Innenraum des schlauchartigen Teiles eine Struktur angeordnet ist, welche das durchströmende Wasser verwirbelt. Daß eine derartige Verwirbelung die ablagerungsmindernde Wirkung des Permanentmagneten erhöht, ist an und für sich bekannt, so etwa auch aus der oben gennanten DE 42 13 805 A1.

Die verwirbelnde Struktur kann dabei ein Einsatz sein, welcher in den Innenraum des schlauchartigen Teils eingeschoben ist. Besonders preiswert ist jedoch diejenige Ausgestaltung der Erfindung, bei welcher die verwirbelnde Struktur einstückig an das schlauchartige Teil angeformt ist.

Ein besonders wichtiges Einsatzgebiet der Erfindung besteht darin, daß das schlauchartige Teil zum Einschieben in den Auslaufkanal einer Sanitärarmatur ausgebildet ist. An dieser Stelle entfaltet die erfindungsgemäße Einrichtung in beiden ihren Funktionen ihre größtmögliche Wirkung. Außerdem ist an dieser Stelle in jeder Sanitärarmatur ein geeigneter Platz zur Unterbringung der erfindungsgemäßen Einrichtung vorhanden.

Gleiches gilt für diejenige Ausgestaltung, bei welcher das schlauchartige Teil zum Einschieben in den hohlen Griffbereich einer Handbrause ausgebildet ist. Hier tragen die erfindungsgemäß vorgesehenen luftgefüllten Kammern außerdem zu einer Wärmeisolation bei, welche die Hand des Benutzers, welche den Griffbereich erfaßt, vor zu heißen Temperaturen schützt.

Eine weiterer bevorzugter Anbringungsort für die Erfindung ist der Innenraum eines Brauseschlauches.

Die oben genannte Aufgabe wird, was die Sanitäreinrichtung angeht, dadurch gelöst, daß der Permanentmagnet in ein schlauchartiges Teil aus elastomerem Material integriert ist, das in dem durchströmbaren Kanal angeordnet und so ausgestaltet ist, daß es mit der Wandung des durchströmbaren Kanals mindestens eine luftgefüllte Kammer bildet und so als Dämpfer für Strömungsgeräusche dient.

Vorteilhafte Weiterbildungen der Sanitäreinrichtung sind in den Unteransprüchen 11 bis 19 angegeben.

Ausführungsbeispiele der Erfindung werden nachfolgend anhand der Zeichnung näher erläutert; es zeigen
- Figur 1: ein erstes Ausführungsbeispiel einer Einrichtung zur Vermeidung von Kalkablagerungen, eingeschoben in den Griffbereich einer Handbrause;
- Figur 2: ein zweites Ausführungsbeispiel einer derartigen Einrichtung, ebenfalls in den Griffbereich einer Handbrause eingeschoben.

Figur 1 zeigt im Teilschnitt eine herkömmliche Handbrause 1, die einen gebogenen Griffbereich 2 und ein sich an diesen anschließendes glockenförmiges Gehäuse 3 umfaßt. An der Unterseite des glockenförmigen Gehäuses 3 befindet sich der Brauseboden 4 mit den in der Zeichnung nicht erkennbaren Brauseöffnungen.

Der Griffbereich 2 der Handbrause 1 ist hohl ausgestaltet und enthält einen Kanal 5, durch welchen das Wasser von einem nicht dargestellten Brauseschlauch dem glockenförmigen Gehäuse 3 und damit dem Brauseboden 4 zuströmt. In diesen Kanal ist eine Einrichtung eingeschoben, welche insgesamt das Bezugszeichen 6 trägt und sowohl der Dämpfung von Strömungsgeräuschen als auch der Verringerung von Kalkablagerungen dient. Diese Einrichtung 6 ist wie folgt aufgebaut:

Ein schlauchartiges Teil 7 aus elastomerem Material umfaßt in axialem Abstand voneinander eine Mehrzahl von ringförmigen Vorsprüngen 8, die in der Montagelage mit ihrer äußeren Mantelfläche an der Innenfläche des Kanales 5 anliegen. Auf diese Weise entsteht zwischen dem Griffbereich 2 der Handbrause 1 und dem schlauchartigen Teil 7 eine Mehrzahl von ringförmigen Kammern 9. Da die Montage der Einrichtung 6 in der Handbrause 1 in "trockenem" Zustand erfolgt, sind die Kammern 9 mit Luft gefüllt. Sie bleiben dies auch im Betrieb der Handbrause 1, im welchem das schlauchartige Teil 7 von Wasser durchströmt wird. Dabei gerät die Wandung des schlauchartigen Teiles 7 insbesondere im Bereich der Kammern 9 in Schwingungen. Diese Schwingungen erfolgen gegen das in den Kammern 9 eingeschlossene Luftvolumen, was in bekannter Weise zu einer Dämpfung der Strömungsgeräusche führt.

In das Material des schlauchartigen Teiles 7 ist in fein zerteilter Form, z. B. in Form eines mehr oder weniger grobkörnigen Pulvers, Magnetmaterial eingelagert. Dieses Magnetmaterial dient in an und für sich bekannter Weise dazu, das durchströmende Wasser so "zu konditionieren", daß Kalkablagerungen verringert werden. Hierdurch wird insbesondere die Gefahr der Verstopfung oder Verschmutzung der im Brauseboden 4 befindlichen Brausebohrungen reduziert.

Die Wirkung der in dem schlauchartigen Teil 7 enthaltenen magnetischen Teilchen wird durch einen wendelförmigen Einbau 10 im wasserdurchströmten Innenraum 11 des schlauchartigen Teiles 7 unterstützt.

Figur 2 zeigt ein zweites Ausführungsbeispiel einer Einrichtung zur Verringerung von Kalkablagerungen und zur Schalldämpfung, welches demjenigen von Figur 1 ähnlich ist. Entsprechende Teil sind daher mit demselben Bezugszeichen zuzüglich 100 gekennzeichnet. Die Einrichtung 106 ist in dieselbe Handbrause 1 eingeschoben, die auch in Figur 1 dargestellt ist.

Die Einrichtung 106 ist weitgehend in derselben Weise geformt wie die Einrichtung 6 von Figur 1. Das heißt, sie umfaßt ebenfalls ein schlauchartiges Teil 107, auf dessen Außenseite mehrere in axialem Abstand voneinander befindliche ringförmige Vorsprünge 108 angeformt sind. Zwischen dem Griffbereich 2 der Handbrause 1 und dem schlauchartigen Teil 107 der Einrichtung 106 bilden sich auf diese Weise wiederum Kammern 109, die auch während des Betriebes der Handbrause 1 mit Luft gefüllt bleiben und in der oben geschilderten Weise der Dämpfung der Strömungsgeräusche dienen.

Anders als beim Ausführungsbeispiel von Figur 1 sind jedoch die Magnete, welche zur Verringerung der Kalkablagerung führen, nicht in Form eines Pulvers oder dergleichen in das Material des schlauchartigen Teiles 107 integriert. Vielmehr sind einige der Kammern 109 mit magnetischem Material angefüllt. Dabei handelt es sich vorzugsweise um einen Formkörper 111, der in die Zwischenräume zwischen benachbarten ringartigen Vorsprüngen 108 des schlauchartigen Teiles 107 eingesetzt ist.

Auch die Einrichtung 106 weist eine zusätzliche Struktur im wasserdurchströmten Innenraum 111 auf, welche mit dem Bezugszeichen 110 gekennzeichnet ist und der Verwirbelung des durchströmenden Wassers dient. Beim Ausführungsbeispiel von Figur 2 ist diese Einrichtung direkt an das schlauchförmige Teil 107 angeformt.

## Patentansprüche

1. Einrichtung zur Verringerung von Kalkablagerungen
aus Wasser, welches einen Kanal in einer Sanitäreinrichtung durchströmt, mit mindestens einem im oder am durchströmbaren Kanal angeordneten Permanentmagneten,
**dadurch gekennzeichnet, daß**
der Permanentmagnet (111) in ein schlauchartiges Teil (7; 107) aus elastomerem Material integriert ist, der in dem durchströmbaren Kanal (5) anordenbar und so ausgestaltet ist, daß er mit der Wandung des durchströmbaren Kanals (5) mindestens eine luftgefüllte Kammer (9; 109) bildet und so als Dämpfer für Strömungsgeräusche dient; und
das schlauchartige Teil (7; 107) an seiner äußeren Mantelfläche eine Mehrzahl von ringartigen Vorsprüngen (8; 108) aufweist, die zur dichtenden Anlage an die Wand des durchströmbaren Kanals (5) ausgebildet sind.

2. Einrichtung nach Anspruch 1, **dadurch gekennzeichnet,**
**daß** der Permanentmagnet in Form eines Pulvers vorliegt, das im Material des schlauchartigen Teils (7) eingebettet ist.

3. Einrichtung nach Anspruch 1, **dadurch gekennzeichnet,**
**daß** der Permanentmagnet (111) in einer Kammer (109) eingesetzt ist, die in oder an dem schlauchartigen Teil (107) ausgebildet ist.

4. Einrichtung nach einem der vorhergehenden Ansprüche
**dadurch gekennzeichnet, daß** im durchströmten Innenraum (11; 111) des schlauchartigen Teils (7; 107) eine Struktur (10; 110) angeordnet ist, welche das durchströmende Wasser verwirbelt.

5. Einrichtung nach Anspruch 4, **dadurch gekennzeichnet,**
**daß** die verwirbelnde Struktur (10) ein Einsatz ist, welcher in den Innenraum (11) des schlauchartigen Teils (7) eingeschoben ist.

6. Einrichtung nach einem der Ansprüche 1 bis 4, **dadurch**
**gekennzeichnet, daß** die verwirbelnde Struktur (110) einstückig an das schlauchartige Teil (107) angeformt ist.

7. Einrichtung nach einem der vorhergehenden Ansprüche,
**dadurch gekennzeichnet, daß** das schlauchartige Teil (7; 107) zum Einschieben in den Auslaufkanal einer Sanitärarmatur ausgebildet ist.

8. Einrichtung nach einem der Ansprüche 1 bis 6, **dadurch gekennzeichnet, daß** das schlauchartige Teil (7; 107) zum Einschieben in den hohlen Griffbereich (2) einer Handbrause (1) ausgebildet ist.

9. Einrichtung nach einem der Ansprüche 1 bis 6, **dadurch**
**gekennzeichnet, daß** das schlauchartige Teil (7; 107) zum Einschieben in einen Brauseschlauch ausgebildet ist.

10. Sanitäreinrichtung mit einer Einrichtung zur Verringerung von Kalkablagerungen aus Wasser, welches einen Kanal in der Sanitäreinrichtung durchströmt, mit mindestens einem im oder am durchströmbaren Kanal angeordneten Permanentmagneten,
**dadurch gekennzeichnet, daß**
der Permanentmagnet (111) in ein schlauchartiges Teil (7; 107) aus elastomerem Material integriert ist, das in dem durchströmbaren Kanal (5) angeordnet und so ausgestaltet ist, daß es mit der Wandung des durchströmbaren Kanals (5) mindestens eine luftgefüllte Kammer (9; 109) bildet und so als Dämpfer für Strömungsgeräusche dient.

11. Sanitäreinrichtung nach Anspruch 10, **dadurch gekennzeichnet, daß** der Permanentmagnet in Form eines Pulvers vorliegt, das im Material des schlauchartigen Teils (7) eingebettet ist.

12. Sanitäreinrichtung nach Anspruch 10, **dadurch gekennzeichnet, daß** der Permanentmagnet (111) in einer Kammer (109) eingesetzt ist, die in oder an dem schlauchartigen Teil (107) ausgebildet ist.

13. Sanitäreinrichtung nach einem der Ansprüche 10 bis 12, **dadurch gekennzeichnet, daß** das schlauchartige Teil (7; 107) an seiner äußeren Mantelfläche eine Mehrzahl von ringartigen Vorsprüngen (8; 108) aufweist, die zur dichtenden Anlage an die Wandung des durchströmbaren Kanals (5) ausgebildet sind.

14. Sanitäreinrichtung nach einem der Ansprüche 10 bis 13, **dadurch gekennzeichnet, daß** im durchströmten Innenraum (11; 111) des schlauchartigen Teils (7; 107) eine Struktur (10; 110) angeordnet ist, welche das durchströmende Wasser verwirbelt.

15. Sanitäreinrichtung nach Anspruch 14, **dadurch gekennzeichnet, daß** die verwirbelnde Struktur (10) ein Einsatz ist, welcher in den Innenraum (11) des schlauchartigen Teils (7) eingeschoben ist.

16. Sanitäreinrichtung nach einem der Ansprüche 10 bis 14, **dadurch gekennzeichnet, daß** die verwirbelnde Struktur (110) einstückig an das schlauchartige Teil (107) angeformt ist.

17. Sanitäreinrichtung nach einem der Ansprüche 10 bis 16, **dadurch gekennzeichnet, daß** das schlauchartige Teil in den Auslaufkanal einer Sanitärarmatur eingeschoben ist.

18. Sanitäreinrichtung nach einem der Ansprüche 10 bis 16, **dadurch gekennzeichnet, daß** das schlauchartige Teil (7; 107) in den hohlen Griffbereich (2) einer Handbrause (1) eingeschoben ist.

19. Sanitäreinrichtung nach einem der Ansprüche 10 bis 16, **dadurch gekennzeichnet, daß** das schlauchartige Teil (8; 107) in einen Brauseschlauch eingeschoben ist.

## Claims

1. Device for reducing limescale deposits from water which flows through a channel in a sanitary installation, comprising at least one permanent magnet arranged in or on the channel through which media can flow,
**characterised in that** the permanent magnet (111) is integrated in a hose-like part (7; 107) made of elastomeric material and which can be arranged in the channel (5) through which media can flow, and is configured in such a way that, with the wall of the channel (5) through which media can flow, it forms at least one air-filled chamber (9; 109) and is used as a damper for flow-generated noise and **in that**, at its outer circumferential surface, the hose-like part (7; 107) comprises a plurality of annular projections (8; 108) which are formed for sealing abutment on the wall of the channel (5) through which media can flow.

2. Device according to claim 1, **characterised in that** the permanent magnet is in the form of a powder which is embedded in the material of the hose-like part (7).

3. Device according to claim 1, **characterised in that** the permanent magnet (111) is inserted in a chamber (109) which is formed in or on the hose-like part (107).

4. Device according to any one of the preceding claims, **characterised in that** a structure (10; 110), which swirls the water flowing through, is arranged in the interior (11; 111), through which media flows, of the hose-like part (7; 107).

5. Device according to claim 4, **characterised in that** the swirling structure (10) is an insert which is inserted into the interior (11) of the hose-like part (7).

6. Device according to any one of claims 1 to 4, **characterised in that** the swirling structure (110) is moulded in one piece onto the hose-like part (107).

7. Device according to any one of the preceding claims, **characterised in that** the hose-like part (7; 107) is formed for insertion into the outflow channel of a sanitary fitting.

8. Device according to any one of claims 1 to 6, **characterised in that** the hose-like part (7; 107) is formed for insertion into the hollow handle region (2) of a shower attachment (1).

9. Device according to any one of claims 1 to 6, **characterised in that** the hose-like part (7; 107) is formed for insertion into a shower hose.

10. Sanitary installation comprising a device for reducing limescale deposits from water which flows through a channel in the sanitary installation, comprising at least one permanent magnet arranged in or on the channel through which media can flow, **characterised in that** the permanent magnet (111) is integrated in a hose-like part (7; 107) made of elastomeric material and which is arranged in the channel (5) through which media can flow, and is configured in such a way that, with the wall of the channel (5) through which media can flow, it forms at least one air-filled chamber (9; 109) and serves as a damper for flow-generated noise.

11. Sanitary installation according to claim 10, **characterised in that** the permanent magnet is in the form of a powder which is embedded in the material of the hose-like part (7).

12. Sanitary installation according to claim 10, **characterised in that** the permanent magnet (111) is inserted into a chamber (109) which is formed in or on the hose-like part (107).

13. Sanitary installation according to any one of claims 10 to 12, **characterised in that**, at its outer circumferential surface, the hose-like part (7; 107) comprises a plurality of annular projections (8; 108) which are formed for sealing abutment on the wall of the channel (5) through which media can flow.

14. Sanitary installation according to any one of claims 10 to 13, **characterised in that** a structure (10; 110), which swirls the water flowing through, is arranged in the interior (11; 111), through which media flows, of the hose-like part (7; 107).

15. Sanitary installation according to claim 14, **characterised in that** the swirling structure (10) is an insert which is inserted into the interior (11) of the hose-like part (7).

16. Sanitary installation according to any one of claims 10 to 14, **characterised in that** the swirling structure (110) is moulded in one piece onto the hose-like part (107).

17. Sanitary installation according to any one of claims 10 to 16, **characterised in that** the hose-like part is inserted into the outflow channel of a sanitary fitting.

18. Sanitary installation according to any one of claims 10 to 16, **characterised in that** the hose-like part (7; 107) is inserted into the hollow handle region (2) of a shower attachment (1).

19. Sanitary installation according to any one of claims 10 to 16, **characterised in that** the hose-like part (8; 107) is inserted into a shower hose.

## Revendications

1. Dispositif de réduction des dépôts calcaires provenant de l'eau qui traverse un conduit dans un appareil sanitaire, avec au moins un aimant permanent disposé dans ou sur le conduit traversable,
**caractérisé par le fait que**
l'aimant permanent (111) est intégré dans une pièce en forme de tuyau (7 ; 107) en matériau élastomère qui peut être disposée dans le conduit traversable (5) et qui est conçue de manière à former avec la paroi du conduit traversable (5) au moins une chambre remplie d'air (9 ; 109) et à servir ainsi d'amortisseur des bruits d'écoulement, et que
la pièce en forme de tuyau (7 ; 107) présente sur sa surface d'enveloppe extérieure une pluralité de saillies annulaires (8 ; 108) qui sont conçues pour porter ou s'appliquer de manière étanche sur la paroi du conduit traversable (5).

2. Dispositif selon la revendication 1, **caractérisé par le fait que** l'aimant permanent se présente sous la forme d'une poudre intégrée dans le matériau de la pièce en forme de tuyau (7).

3. Dispositif selon la revendication 1, **caractérisé par le fait que** l'aimant permanent (111) est inséré dans une chambre (109) qui est formée dans ou sur la pièce en forme de tuyau (107).

4. Dispositif selon l'une des revendications précédentes, **caractérisé par le fait qu'**une structure (10 ; 110) qui met en turbulence l'eau traversante est disposée dans l'espace intérieur traversé (11 ; 111) de la pièce en forme de tuyau (7 ; 107).

5. Dispositif selon la revendication 4, **caractérisé par le fait que** la structure de turbulence (10) est un insert que l'on introduit dans l'espace intérieur (11) de la pièce en forme de tuyau (7).

6. Dispositif selon l'une des revendications 1 à 4, **caractérisé par le fait que** la structure de turbulence (110) est formée en une pièce sur la pièce en forme de tuyau (107).

7. Dispositif selon l'une des revendications précédentes, **caractérisé par le fait que** la pièce en forme de tuyau (7 ; 107) est conçue pour être introduite dans le conduit de sortie d'une robinetterie sanitaire.

8. Dispositif selon l'une des revendications 1 à 6, **caractérisé par le fait que** la pièce en forme de tuyau (7 ; 107) est conçue pour être introduite dans la poignée creuse (2) d'une douche à main (1).

9. Dispositif selon l'une des revendications 1 à 6, **caractérisé par le fait que** la pièce en forme de tuyau (7 ; 107) est conçue pour être introduite dans un tuyau de douche.

10. Appareil sanitaire avec un dispositif pour la réduction des dépôts calcaires provenant de l'eau qui traverse un conduit dans l'appareil sanitaire, avec au moins un aimant permanent disposé dans ou sur le conduit traversable,
**caractérisé par le fait que**
l'aimant permanent (111) est intégré dans une pièce en forme de tuyau (7; 107) en matériau élastomère qui est disposée dans le conduit traversable (5) et qui est conçue de manière à former avec la paroi du conduit traversable (5) au moins une chambre remplie d'air (9 ; 109) et à servir ainsi d'amortisseur des bruits d'écoulement.

11. Appareil sanitaire selon la revendication 10, **caractérisé par le fait que** l'aimant permanent se présente sous la forme d'une poudre intégrée dans le matériau de la pièce en forme de tuyau (7).

12. Appareil sanitaire selon la revendication 10, **caractérisé par le fait que** l'aimant permanent (111) est inséré dans une chambre (109) qui est formée dans ou sur la pièce en forme de tuyau (107).

13. Appareil sanitaire selon l'une des revendications 10 à 12, **caractérisé par le fait que** la pièce en forme de tuyau (7 ; 107) présente sur sa surface d'enveloppe extérieure une pluralité de saillies annulaires (8 ; 108) qui sont conçues pour porter ou s'appliquer de manière étanche sur la paroi du conduit traversable (5).

14. Appareil sanitaire selon l'une des revendications 10 à 13, **caractérisé par le fait qu'**une structure (10 ; 110) qui met en turbulence l'eau traversante est disposée dans l'espace intérieur traversé (11 ; 111) de la pièce en forme de tuyau (7 ; 107).

15. Appareil sanitaire selon la revendication 14, **caractérisé par le fait que** la structure de turbulence (10) est un insert que l'on introduit dans l'espace intérieur (11) de la pièce en forme de tuyau (7).

16. Appareil sanitaire selon l'une des revendications 10 à 14, **caractérisé par le fait que** la structure de turbulence (110) est formée en une pièce sur la pièce en forme de tuyau (107).

17. Appareil sanitaire selon l'une des revendications 10 à 16, **caractérisé par le fait que** la pièce en forme de tuyau est introduite dans le conduit de sortie d'une robinetterie sanitaire.

18. Appareil sanitaire selon l'une des revendications 10 à 16, **caractérisé par le fait que** la pièce en forme de tuyau (7 ; 107) est introduite dans la poignée creuse (2) d'une douche à main (1).

19. Appareil sanitaire selon l'une des revendications 10 à 16, **caractérisé par le fait que** la pièce en forme de tuyau (7 ; 107) est introduite dans un tuyau de douche.
